# EUROPÄISCHE PATENTSCHRIFT

(11) **EP 2 459 794 B1**
(45) Veröffentlichungstag und Bekanntmachung des Hinweises auf die Patenterteilung: **29.04.2015**
(21) Anmeldenummer: 10736688.2
(22) Anmeldetag: 22.07.2010
(51) Int. Cl.: D06F 39/00, D06F 39/02

(54) **WÄSCHEBEHANDLUNGSGERÄT MIT EINEM LEUCHTMITTEL IN DER EINSPÜLSCHALE**
LAUNDRY TREATING APPLIANCE WITH ILLUMINATION MEANS IN THE WASHING POWDER TRAY
APPAREIL POUR TRAITER DU LINGE AYANT UN DISPOSITIF D'ÉCLAIRAGE DANS LE BAC À DÉTERGENT

(30) Priorität: 29.07.2009 DE 102009028065; 29.07.2009 DE 102009028063
(43) Veröffentlichungstag der Anmeldung: 06.06.2012
(73) Patentinhaber: BSH Hausgeräte GmbH, 81739 München (DE)
(72) Erfinder: HELOT, Jacques, 85055 Ingolstadt (DE); SCHULZE, Ingo, 16341 Panketal (DE)
(86) Internationale Anmeldenummer: PCT/EP2010/060598
(87) Internationale Veröffentlichungsnummer: WO 2011/012524

(56) Entgegenhaltungen:
- EP-A1- 2 000 577
- DE-A1-102004 012 542
- DE-A1-102005 049 078
- GB-A- 2 128 640

## Beschreibung

Die Erfindung betrifft ein Wäschebehandlungsgerät, insbesondere wasserführendes Hausgerät, mit einem Gehäuseteil, einer in das Gehäuseteil einbringbaren Schale und zumindest einem an dem Gehäuseteil angeordneten Leuchtmittel.

Das Hausgerät kann dabei speziell als Wäschebehandlungsgerät zum Waschen und/oder Trocknen von Wäsche ausgestaltet sein kann. Allgemeiner betrifft die Erfindung das Gebiet der Hausgeräte, insbesondere der Herde, Geschirrspüler, Waschmaschinen, Wäschetrockner und Waschtrockner, wobei letztere die Funktionen des Waschens und Trocknens in einem Gerät vereinen.

Aus der EP 1 884 584 A2 ist eine Waschmaschine bekannt, bei der mehrere Behälter zum Aufnehmen von Wäschebehandlungsmitteln vorgesehen sind. Dabei reichen die bevorrateten Wäschebehandlungsmittel für mehrere Programmdurchläufe aus. Diese bekannte Waschmaschine hat den Nachteil, dass es für einen Benutzer relativ aufwändig ist, festzustellen, ob die Wäschebehandlungsmittel erschöpft sind.

DE 10 2005 049 078 A1 und EP 2 000 577 A1 offenbaren beleuchtete Füllstandsindikatoren, die innerhalb von manuell zu befüllenden Einspülkammern sichtbar sind. Nicht offenbart sind Vorratsbehälter oder Lichtaustritte auf der Blende.

Es sind aus DE 10 2004 012 542 A1 und GB 2 128 640 A weiterhin Lösungen zur Beleuchtung der Einspülschale bekannt.

Aufgabe der Erfindung ist es, ein Wäschebehandlungsgerät zu schaffen, das eine vorteilhafte Signalisierung eines Betriebszustands ermöglicht. Speziell ist es eine Aufgabe der Erfindung, ein Wäschebehandlungsgerät zu schaffen, bei dem eine intuitive Bedienung, insbesondere im Hinblick auf ein Auffüllen oder Entleeren einer Schale, möglich ist.

Die Aufgabe wird durch ein erfindungsgemäßes Wäschebehandlungsgerät mit den Merkmalen des unabhängigen Patentanspruchs gelöst. Bevorzugte Weiterbildungen der Erfindung sind insbesondere in abhängigen Patentansprüchen definiert die einzeln oder in Kombination miteinander verwendet werden können.

Bei dem erfindungsgemäßen Wäschebehandlungsgerät, insbesondere wasserführenden Hausgerät, mit einem Gehäuseteil, einer in das Gehäuseteil einbringbaren Schale, die zumindest eine Kammer aufweist, die ausgestaltet ist, Wäschebehandlungsmittel für mehrere Programmdurchläufe aufzunehmen, und mit zumindest einem an dem Gehäuseteil angeordneten Leuchtmittel, weist die Schale eine Blende auf, an der zumindest ein Lichtaustritt vorgesehen ist, wobei an der Schale ein dem Lichtaustritt der Blende zugeordneter Lichteintritt vorgesehen ist und wobei ein Lichtaustritt des Leuchtmittels so an dem Gehäuseteil angeordnet ist, dass der Lichtaustritt des Leuchtmittels dem Lichteintritt der Schale zugeordnet ist, wenn die Schale zumindest im Wesentlichen in das Gehäuseteil eingebracht ist.

Speziell besteht erfindungsgemäß der Vorteil, dass eine optische Anzeige an einer entnehmbaren Schale möglich ist, ohne dass eine elektrische Kontaktierung erforderlich ist. Dies ist besonders vorteilhaft im Rahmen eines Dosiersystems für Wäschebehandlungsmittel, bei dem aus den als Vorratsbehälter dienenden Kammern das Wäschebehandlungsmittel automatisch dosiert wird, wobei eine Steuereinrichtung die jeweilig benötigte Menge berechnet und eine Dosiereinrichtung entsprechend ansteuert.

Die Schale ist in das Gehäuseteil einbringbar. Darunter fallen insbesondere Fälle, bei denen jeweils die Schale in das Gehäuseteil einschiebbar oder einsetzbar ist. Dabei kann die Schale gegebenenfalls auch vollständig aus dem Gehäuseteil entnommen werden.

Bevorzugt ist es, dass die Schale eine oder mehrere Kammern in dem Schalengrundkörper aufweist, denen optische Anzeigen an der Schalenblende zugeordnet sind. Dadurch ist für einen Benutzer sofort erkennbar, welche Kammer betroffen ist. Beispielsweise kann das Nachfüllen eines oder mehrerer Wäschebehandlungsmittel oder Spülmittel signalisiert werden.

Bevorzugt ist es auch, dass eine oder mehrere optische Anzeigen an dem Schalengrundkörper im Bereich der einen oder mehreren Kammern vorgesehen sind. Dabei ist vorzugsweise für jede Kammer eine Bedienanzeige an dem Schalengrundkörper vorgesehen. Hierdurch ist die Signalisierung auch bei einer zumindest teilweise entfernten Schale gewährleistet.

Die Steuereinrichtung, die zum Ansteuern des Leuchtmittels dient, steuert das Leuchtmittel in Abhängigkeit von einem gewählten Betriebsprogramm an. Beispielsweise kann die Steuereinrichtung am Beginn des gewählten Betriebsprogramms für eine oder mehrere Kammern der Schale eine erforderliche Befüllung mittels einer oder mehrerer Bedienanzeigen signalisieren. Ferner ist es möglich, dass die Steuereinrichtung beim Erreichen einer Stop-Position in dem gewählten Betriebsprogramm mittels einer oder mehrerer Bedienanzeigen signalisiert, dass eine oder mehrere Kammern zu befüllen sind, beispielsweise mit einem Wäschebehandlungsmittel, insbesondere einer Textilausrüstung.

In bevorzugter Weise sind ein oder mehrere Füllstandssensoren vorgesehen, die mit der Steuereinrichtung verbunden sind, wobei die Füllstandssensoren Füllstände in Kammern der Schale erfassen und die Steuereinrichtung in Abhängigkeit von den erfassten Füllständen das Leuchtmittel ansteuert. Hierdurch kann zum einen das Auffüllen der Kammern überwacht werden. Zum anderen kann aber auch eine gewisse Bevorratung in den Kammern erfolgen. Wie bereits erwähnt, weisen die Kammern eine Kapazität auf, die für mehrere Programmdurchläufe ausreicht. Die Steuereinrichtung kann dann rechtzeitig anzeigen, dass eine oder mehrere Kammern auf- bzw. nachzufüllen sind.

Bevorzugt ist es, dass die Bedienanzeige die Anzeige einer Symbolik ermöglicht. Hierdurch kann die Bedienung weiter vereinfacht werden.

Der Lichtaustritt des Leuchtmittels stellt den Ort dar, an dem das von dem Leuchtmittel ausgesendete Licht aus dem Gehäuseteil austritt und gegebenenfalls von einem Benutzer wahrgenommen werden kann, falls die Schale zumindest teilweise aus ihrer Betriebsposition entfernt ist. Das Leuchtmittel ist nicht notwendigerweise direkt an dem Lichtaustritt für das Leuchtmittel angeordnet.

Unter der Blende der Schale ist der Teil der Schale zu verstehen, der für einen Benutzer im eingebrachten Zustand sichtbar ist. Bei der Blende der Schale kann es sich um eine Frontfläche der Schale handeln. Die Schale kann ein- oder mehrteilig ausgestaltet sein. Bei einer mehrteiligen Ausgestaltung ist es auch möglich, dass die Blende als separates Teil ausgestaltet und hergestellt und beispielsweise mit einem Grundkörper verbunden ist.

Bevorzugt ist es, dass der Lichteintritt der Schale an einer Rückseite der Blende vorgesehen ist. Dabei ist es weiter bevorzugt, dass der Lichtaustritt des Leuchtmittels im Bereich einer Vorderseite des Gehäuseteils angeordnet ist. Hierdurch ist bei einer teilweise entfernten Schale, insbesondere bei einer teilweise aus dem -Gehäuseteil gezogenen Schale, oder bei einer entfernten Schale der Lichtaustritt des Leuchtmittels an dem Gehäuseteil deutlich wahrnehmbar. Deshalb steht die von dem Leuchtmittel angezeigte Information sowohl bei einer im Wesentlichen eingebrachten Schale als auch in anderen Fällen für den Benutzer zur Verfügung. Dadurch ist eine ergonomische Bedienung möglich. Hierbei kann die Funktionsweise speziell bei einem wasserführenden Hausgerät zuverlässig erfüllt werden, da das Leuchtmittel innerhalb des Gehäuseteils wassergeschützt angeordnet werden kann. Die Funktionsweise ist dann auch bei einer eingebrachten, nassen oder mit Flüssigkeiten gefüllten Schale zuverlässig gewährleistet, da ein elektrischer Kontakt zwischen dem Gehäuseteil und der Schale im Hinblick auf das Leuchtmittel nicht erforderlich ist.

Bevorzugt ist es, dass ein in die Schale integrierter Lichtleiter vorgesehen ist, dass der Lichteintritt der Schale an einem ersten Ende des Lichtleiters vorgesehen ist und dass der Lichtaustritt der Blende an einem zweiten Ende des Lichtleiters vorgesehen ist. Durch den Lichtleiter kann der Lichtaustritt an der Blende an einer gewünschten Stelle positioniert werden. Speziell kann eine Position gewählt werden, die für das Design und/oder eine gute optische Wahrnehmbarkeit günstig ist.

In besonders bevorzugter Weise ist ein dem Lichtaustritt der Blende zugeordnetes Informationszeichen vorgesehen. Dieses Informationszeichen kann beispielsweise an der Blende ausgestaltet oder angebracht sein. Z. B. kann das Informationszeichen blumenförmig ausgestaltet sein, wie es für ein als Weichspüler dienendes Wäschebehandlungsmittel üblich ist. Hierdurch wird eine intuitive Bedienung weiter erleichtert. Der signalisierte Betriebszustand kann dadurch von einem Benutzer intuitiv zugeordnet werden. Beispielsweise kann dem Benutzer signalisiert werden, ob eine für einen Weichspüler oder dgl. dienende Kammer der Schale leer ist oder nicht.

Bevorzugt ist es dabei, dass ein dem Lichtaustritt des an dem Gehäuse angeordneten Leuchtmittels zugeordnetes Informationszeichen vorgesehen ist, das dem Informationszeichen entspricht, das dem Lichtaustritt an der Blende zugeordnet ist. Hierdurch wird eine intuitive Erfassung auch für den Lichtaustritt im Bereich des Gehäuses ermöglicht.

Bevorzugt ist es auch, dass der Lichtaustritt an der Blende an einer Griffleiste der Blende angeordnet ist. Ferner ist es vorteilhaft, dass der Lichtaustritt an der Blende als länglicher Lichtaustritt ausgestaltet ist. Hierdurch kann eine attraktive Ausgestaltung und eine gute Wahrnehmbarkeit des über den Lichtaustritt austretenden Lichts erzielt werden.

Hierbei ist es ferner bevorzugt, dass ein von dem Leuchtmittel erzeugtes Licht mittels eines Lichtleiters der Schale gleichmäßig verteilt in den länglichen Lichtaustritt geleitet ist. Durch eine gleichmäßige Leuchtverteilung in dem länglichen Lichtaustritt kann zum einen eine Wahrnehmbarkeit verbessert und zum anderen der optische Eindruck optimiert werden.

Bevorzugt ist es dabei auch, dass der Lichtleiter ein Sägezahnprofil aufweist, dass von dem Leuchtmittel erzeugtes Licht über den Lichtleiter zumindest teilweise auf das Sägezahnprofil geleitet ist und dass das Sägezahnprofil das Licht zumindest im Wesentlichen gleichmäßig auf den länglichen Lichtaustritt verteilt. Hierdurch kann eine homogene Verteilung des Lichts, d.h. eine homogene Leuchtdichte, an dem länglichen Lichtaustritt erzielt werden. Das Sägezahnprofil kann hierbei in kostengünstiger Weise in den Lichtleiter integriert werden, wobei sich eine kompakte Ausgestaltung ergibt und die Anzahl der erforderlichen Bauteile optimiert ist.

An dem Gehäuseteil können bevorzugt auch mehrere Leuchtmittel mit jeweils einem Lichtaustritt vorgesehen sein, wobei an der Schale den Lichtaustritten zugeordnete Lichteintritte und an der Blende der Schale entsprechende Lichtaustritte vorgesehen sind. Dies ermöglicht beispielsweise, für mehrere Kammern der Schale anzugeben, ob diese leer sind oder nicht. Dabei können in den Kammern der Schale mehrere Wäschebehandlungsmittel bevorratet sein, wobei eine Kapazität für mehrere Programmdurchläufe möglich ist.

Bevorzugt ist es ferner, dass der Lichteintritt und der weitere Lichteintritt an der Schale nicht übereinander angeordnet sind. Hierdurch können Interferenzen zwischen dem Licht des Leuchtmittels und dem Licht des weiteren Leuchtmittels, die insbesondere als lichtemittierende Dioden ausgestaltet sein können, vermieden werden.

Bevorzugt ist es auch, dass ein längliches Lichtleiterstück, das vorzugsweise zylinderförmig ausgestaltet ist, und ein längliches weiteres Lichtleiterstück, das ebenfalls vorzugsweise zylinderförmig ausgestaltet ist, vorgesehen sind, dass der Lichtaustritt des Leuchtmittels als kreisförmiger Lichtaustritt ausgestaltet und an dem Lichtleiterstück vorgesehen ist und dass der weitere Lichtaustritt des weiteren Leuchtmittels als kreisförmiger Lichtaustritt ausgestaltet und an dem weiteren Lichtleiterstück vorgesehen ist. Hierdurch ist eine kompakte Ausgestaltung der Schale möglich, wobei das von den Leuchtmitteln erzeugte Licht vorteilhaft in Lichtleiter der Schale oder dergleichen eingekoppelt werden kann. Speziell kann durch die kreisförmigen Lichtaustritte das Licht parallel in die Lichtleiter oder dgl. gelenkt werden.

Bevorzugte Ausführungsbeispiele der Erfindung sind auch in der nachfolgenden Beschreibung anhand der Figuren der beigefügten Zeichnung, in denen jeweils einander entsprechende Elemente mit übereinstimmenden Bezugszeichen versehen sind, näher erläutert. Die Erfindung ist nicht auf die beschriebenen Ausführungsbeispiele beschränkt.

In der Zeichnung zeigen:
- Fig. 1: ein Hausgerät in einer auszugsweisen, schematischen Schnittdarstellung entsprechend einem ersten Ausführungsbeispiel;
- Fig. 2: das in Fig. 1 dargestellte Hausgerät in einer auszugsweise Darstellung aus der mit II bezeichneten Blickrichtung;
- Fig. 3: den in Fig. 2 gezeigten Ausschnitt eines Hausgeräts bei entfernter Schale;
- Fig. 4: eine Schale mit Lichtleitern des Hausgeräts entsprechend einem zweiten Ausführungsbeispiel in einer auszugsweisen, schematischen, räumlichen Darstellung und
- Fig. 5: eine Schale mit Lichtleitern des Hausgeräts entsprechend einem dritten Ausführungsbeispiel in einer auszugsweisen, schematischen, räumlichen Darstellung.

Fig. 1 zeigt ein als wasserführendes Hausgerät ausgestaltetes Hausgerät 1 in einer auszugsweisen, schematischen Schnittdarstellung entsprechend einem ersten Ausführungsbeispiel. Das wasserführende Wäschebehandlungsgerät 1 zum Waschen und/oder Trocknen von Wäsche dient. Speziell kann das wasserführende Hausgerät 1 als Waschmaschine, Trockner oder Waschtrockner ausgestaltet sein.

Das Wäschebehandlungsgerät 1 weist zumindest ein Gehäuseteil 2 auf, an dem eine Frontfläche 3 vorgesehen ist. Ferner ist eine gegenüber der Frontfläche 3 zurückgesetzte Frontfläche 4 vorgesehen. Die Frontfläche 3 und die zurückgesetzte Frontfläche 4 stellen eine Vorderseite 5 des Gehäuseteils 2 dar.

Das Wäschebehandlungsgerät 1 weist eine Schale 6 mit einem Grundkörper 7 und einer Blende 8 auf. Dabei ist die Schale 6 in einer Stellung gezeigt, in der die Schale 6 weitgehend, aber nicht ganz in das Gehäuse 2 eingeschoben ist. Hierbei verdeckt die Blende 8 die zurückgesetzte Frontfläche 4 der Vorderseite 5 des Gehäuseteils 2. Die Blende 8 der Schale 6 weist eine Vorder- oder Außenseite 9 auf. Im vollständig eingeschobenen Zustand der Schale 6 ist die Vorderseite 9 der Blende 8 an der Frontfläche 3 des Gehäuseteils 2 ausgerichtet, so dass sich eine im Wesentlichen ebene Vorderseite 5, 9 des Wäschebehandlungsgeräts 1 ergibt.

Der Grundkörper 7 der Schale 6 kann eine oder mehrere Kammern 10 aufweisen. Die Kammer 10 dient beispielsweise zum Aufnehmen einer gewissen Menge an einem Wäschebehandlungsmittel, beispielsweise einem Weichspüler. Hierbei kann die Kammer 10 eine Menge des Wäschebehandlungsmittels aufnehmen, die für mehrere Programmdurchläufe ausreicht. Um eine komfortable Benutzung des Wäschebehandlungsgeräts 1 zu ermöglichen, ist es dabei von Vorteil, wenn ein Benutzer informiert wird, ob die momentan in der Kammer 10 bevorratete Menge an dem Wäschebehandlungsmittel ausreicht, um einen weiteren Programmdurchlauf auszuführen.

Das Wäschebehandlungsgerät 1 weist eine Steuereinrichtung 11 auf, die mit einer geeigneten Füllstandsmesseinrichtung 12 verbunden ist. In diesem Ausführungsbeispiel misst die Füllstandsmesseinrichtung 12, ob die Kammer 10 zumindest weitgehend leer ist. Allerdings kann die Füllstandsmesseinrichtung 12 auch so ausgestaltet sein, dass diese misst, ob die Kammer 10 weitgehend voll ist. Dies ist beispielsweise bei einer als Kondenswasserbehälter ausgestalteten Schale 6 für einen Waschtrockner von Vorteil.

In Abhängigkeit von der Messung der Füllstandsmesseinrichtung 12 steuert die Steuereinrichtung 11 ein Leuchtmittel 15 an. Das Leuchtmittel 15 ist dabei im Bereich der zurückgesetzten Frontfläche 4, d.h. im Bereich der Vorderseite 5 des Gehäuseteils 2, angeordnet. Das von dem Leuchtmittel 15 emittierte Licht ist dadurch bei teilweise oder vollständig ausgezogener Schale 6 von einem Benutzer gut wahrnehmbar. Beispielsweise kann das Leuchtmittel 15 von der Steuereinrichtung 11 in einen rot blinkenden Betriebszustand versetzt werden, wenn die Füllstandsmesseinrichtung 12 eine weitgehend leere Kammer 10 erfasst. Andernfalls kann das Leuchtmittel 15 grün leuchten. Das Leuchtmittel 15 kann beispielsweise durch eine lichtemittierende Diode ausgebildet sein.

In der in der Fig. 1 dargestellten Stellung der Blende 8 oder auch in einer Stellung, in der die Blende 8 mit ihrer Rückseite 16 an der zurückgesetzten Frontfläche 4 anliegt, ist das Leuchtmittel 15 weitgehend durch die Blende 8 verdeckt und somit von einem Benutzer nicht oder nur schlecht wahrnehmbar. Allerdings weist die Blende 8 einen Lichteintritt 17 im Bereich der Rückseite 16 auf. Der Lichteintritt 17 ist dabei einem Lichtaustritt 18 des Leuchtmittels 15 an dem Gehäuseteil 2 zugeordnet. Der Lichteintritt 17 ist über einen in die Blende 8 integrierten Lichtleiter 19 mit einem Lichtaustritt 20 der Blende 8 verbunden. Dabei ist der Lichteintritt 17 der Blende 8 an einem ersten Ende 21 vorgesehen. Der Lichtaustritt 20 der Blende 8 ist an einem zweiten Ende 22 des Lichtleiters 19 vorgesehen. Über den Lichteintritt 17 und den Lichtleiter 19 gelangt zumindest ein wesentlicher Teil des von dem Leuchtmittel 15 ausgesendeten Lichts zu dem Lichtaustritt 20 an der Vorderseite 9 der Blende 8.

Im eingesetzten Zustand der Schale 6 ist der Lichtaustritt 20 an der Vorderseite 9 der Blende 8 von einem Benutzer gut zu erkennen. Hierbei ermöglicht der Lichtleiter 19 eine vorteilhafte Platzierung des Lichtaustritts 20 an der Vorderseite 9, die unabhängig von der Position des Leuchtmittels 15 beziehungsweise des Lichtaustritts 18 des Leuchtmittels 15 an dem Gehäuseteil 2 ist.

In diesem Ausführungsbeispiel ist der Lichtaustritt 20 an der Blende 8 an einer Griffleiste 25 der Blende 8 angeordnet. Die Griffleiste 25 ermöglicht dabei einen Eingriff eines Benutzers, um die Schale 6 aus dem Gehäuseteil 2 zu ziehen. Durch die Anordnung des Lichtaustritts 20 kann der Benutzer intuitiv erfassen, ob ein Auffüllen einer Kammer 10 der Schale 6 erforderlich ist oder nicht. Beispielsweise wird der Benutzer bei einem rot blinkenden Signal an dem Lichtaustritt 20 sofort erkennen, dass er die Schale 6 aus dem Gehäuseteil 2 ziehen muss, um den Fehler zu beheben.

Fig. 2 zeigt das in Fig. 1 dargestellte wasserführende Wäschebehandlungsgerät 1 aus der mit II bezeichneten Blickrichtung. Hierbei ist die Schale 6 in das Gehäuseteil 2 eingesetzt. Dem Lichtaustritt 20 an der Griffleiste 25 der Blende 8 ist ein Informationszeichen 26 zugeordnet. In diesem Ausführungsbeispiel ist das Informationszeichen 26 an der Griffleiste 25 angeordnet. Das Informationszeichen 26 zeigt eine stilisierte Blume, die auf ein als Weichspüler dienendes Wäschebehandlungsmittel hinweist. Wenn an dem Lichtaustritt 20 beispielsweise ein grünes Licht leuchtet, dann erkennt der Benutzer, dass der Weichspüler in ausreichender Menge eingefüllt ist. Wenn an dem Lichtaustritt 20 ein rot blinkendes Licht erkennbar ist, dann erkennt der Benutzer, dass Weichspüler nachzufüllen ist.

Außerdem ist ein weiterer Lichtaustritt 20' an der Griffleiste 25 der Blende 8 vorgesehen. Die Ausgestaltung entspricht dabei der für den Lichtaustritt 20. Hierbei kann die Steuereinrichtung 11 mit einer weiteren Füllstandsmesseinrichtung eine weitere Kammer der Schale 6 überwachen. Dem Lichtaustritt 20' ist ein weiteres Informationszeichen 26' zugeordnet, das an der Griffleiste 25 ausgestaltet ist. Das Informationszeichen 26' kann beispielsweise einen Nachfüllbehälter für ein Wäschebehandlungsmittel illustrieren.

Durch die Lichtaustritte 20, 20' an der Blende 8 mit den zugeordneten Informationszeichen 26, 26' wird die Benutzbarkeit des Hausgeräts 1 weiter erleichtert.

Fig. 3 zeigt das in Fig. 2 gezeigte Wäschebehandlungsgerät 1 bei entfernter Schale 6. An der zurückgesetzten Frontfläche 4 des Gehäuseteils 2 ist ein dem Lichtaustritt 18 zugeordnetes Informationszeichen 27 ausgestaltet, das dem Informationszeichen 26 an der Vorderseite 5 der Blende 8 entspricht. Im entfernten Zustand der Schale 6 kann der Benutzer den momentanen Betriebszustand an dem Lichtaustritt 18 ablesen. Durch das Informationszeichen 27 ist auch bei entfernter Schale 6 ersichtlich, welche Handlung von dem Benutzer durchzuführen ist.

Entsprechend dem Lichtaustritt 18 und dem Informationszeichen 27, die dem Lichtaustritt 20 und dem Informationszeichen 26 zugeordnet sind, sind auch ein Lichtaustritt 18' und ein Informationszeichen 27' an der zurückgesetzten Frontfläche 4 vorgesehen. Im entfernten Zustand der Schale 6 kann der Benutzer den Betriebszustand auch an dem Lichtaustritt 18' ablesen. Bei eingesetzter Schale 6 wird das an dem Lichtaustritt 18' abgestrahlte Licht über einen dem Lichtleiter 19 entsprechenden Lichtleiter zu dem Lichtaustritt 20' an der Blende 8 geleitet.

Somit kann eine Warnung an einen Benutzers gegeben werden, wenn zumindest eine Kammer 10 der Schale 6 weitgehend leer und eine Auffüllung mit einem Wäschebehandlungsmittel erforderlich ist. Diese optische Warnung ist für den Benutzer sowohl bei eingesetzter Schale 6 als auch bei entfernter Schale 6 sichtbar, also unabhängig davon, ob die Schale 6 geschlossen oder geöffnet ist. Außerdem ist sichtbar, dass das Hausgerät 1 mit einer besonderen Technologie ausgerüstet ist. Die Lichtleiter 19 können beispielsweise durch Glasfaserkabel oder Lichtschächte ausgebildet sein.

Fig. 4 zeigt die Schale 6 des Wäschebehandlungsgeräts 1 entsprechend einem zweiten Ausführungsbeispiel in einer auszugsweisen, schematischen, räumlichen Darstellung. In diesem Ausführungsbeispiel sind Lichtleiter 19, 19' als Bauteile in die Schale 6 integriert. Hierbei weist der Lichtleiter 19 im Bereich seines zweiten Endes 22 eine längliche Nase 30 auf. Mit der länglichen Nase 30 ist der Lichtleiter 19 an einem Halteelement 31 der Blende 8 eingehakt und gegebenenfalls eingerastet. Dadurch ist eine Verbindung des Lichtleiters 19 mit der Blende 8 möglich. Entsprechend weist der Lichtleiter 19' eine längliche Nase 30' auf. An der länglichen Nase 30' ist der Lichtleiter 19' mit einem Halteelement 31' der Blende 8 verbunden. Der Lichteintritt 17 des Lichtleiters 19 und ein weiterer Lichteintritt 17' des Lichtleiters 19' sind nicht übereinander angeordnet, so dass Interferenzen zwischen dem durch den Lichtleiter 19 geleiteten Licht und dem durch den Lichtleiter 19' geleiteten Licht von vornherein verhindert sind.

Der Lichtaustritt 20 an der Blende 8 ist als länglicher Lichtaustritt 20 ausgestaltet. Entsprechend ist der Lichtaustritt 20' als länglicher Lichtaustritt 20' ausgestaltet. Hierbei wird das Licht durch die Lichtleiter 19, 19' so geleitet, dass eine möglichst gleichmäßige Ausleuchtung beziehungsweise Leuchtverteilung sowohl am Lichtaustritt 20 als auch am Lichtaustritt 20' erzielt ist. Hierfür weist der Lichtleiter 19 an seinem zweiten Ende 22 ein Sägezahnprofil 32 auf. In diesem Ausführungsbeispiel ist das Sägezahnprofil 32 an dem zweiten Ende 22 des Lichtleiters 19 ausgestaltet. Das Licht wird durch den Lichtleiter 19 seitlich in das zweite Ende 22 geführt, so dass es seitlich auf das Sägezahnprofil 32 auftrifft. Das Sägezahnprofil 32 steigt in Richtung des auftreffenden Lichts immer weiter an. Dadurch wird an allen Zähnen des Sägezahnprofils 32 ein vergleichbarer Anteil des durch den Lichtleiter 19 geführten Lichts gestreut. Die Streuung erfolgt hierbei in Richtung auf den Lichtaustritt 20. Im Ergebnis wird am Lichtaustritt 20 eine zumindest im Wesentlichen gleichmäßige Leuchtdichte erzielt. Dadurch ist eine homogene Verteilung des Lichts möglich.

Der Lichtleiter 19' weist ein erstes Ende 21' und ein zweites Ende 22' auf. Dabei ist der Lichteintritt 17' am ersten Ende 21' vorgesehen. Am zweiten Ende 22' weist der Lichtleiter 19' ebenfalls ein Sägezahnprofil 32' auf. Dadurch ist auch an dem länglichen Lichtaustritt 20' eine zumindest im Wesentlichen gleichmäßige Leuchtdichte erzielt.

Im montierten Zustand liegen die zweiten Enden 22, 22' der Lichtleiter 19, 19' gegebenenfalls zumindest punktweise an der Blende 8 an. Um hierbei eine vorteilhafte Reflexion innerhalb der Lichtleiter 19, 19' zu ermöglichen, ist die Anlage der Lichtleiter 19, 19' vorzugsweise auf einzelne Kontaktpunkte begrenzt, die um die Lichtaustritte 20, 20' verteilt angeordnet sind. Hierdurch werden durch Absorption auftretende Lichtverluste weitgehend vermieden, so dass ein großer Teil des durch die Lichtleiter 19, 19' geführten Lichts an den länglichen Lichtaustritten 20, 20' austritt und somit wahrgenommen werden kann.

Fig. 5 zeigt eine Schale 6 des Wäschebehandlungsgeräts 1 entsprechend einem dritten Ausführungsbeispiel in einer schematischen, auszugsweisen, räumlichen Darstellung. In diesem Ausführungsbeispiel sind ein zylinderförmiges, längliches Lichtleiterstück 35 und ein zylinderförmiges, längliches weiteres Lichtleiterstück 35' vorgesehen. Das Lichtleiterstück 35 ist dem Lichtleiter 19 und somit dem Lichtaustritt 20 zugeordnet. Das Lichtleiterstück 35' ist dem Lichtleiter 19' und somit dem Lichtaustritt 20' zugeordnet. Die Lichtleiterstücke 35, 35' weisen kreisförmige Lichtaustritte 18, 18' auf. Durch die Lichtaustritte 18, 18' kann das Licht jeweils parallel in den jeweiligen Lichtleiter 19, 19' gelenkt werden. Die Leuchtmittel 15 müssen hierbei nicht notwendigerweise auf Eintrittsflächen oder dergleichen zentriert werden, da die Ausleuchtung an den länglichen Lichtaustritten 20, 20' nicht notwendigerweise auf Ursprungskoordinaten zentriert und in diesem Ausführungsbeispiel über die Sägezahnprofile 32, 32' in gleichmäßiger form gewährleistet ist. Die Leuchtmittel 15 können beispielsweise rotes und/oder blaues Licht aussenden.

In dem in der Fig. 5 dargestellten dritten Ausführungsbeispiel sind die Sägezahnprofile 32, 32', die an den zweiten Enden 22, 22' der Lichtleiter 19, 19' vorgesehen sind, einander zugewandt.

Eine homogene Ausleuchtung beziehungsweise eine homogene Leuchtdichte an den Lichtaustritten 20, 20' kann zusätzlich oder alternativ auch durch eine erodierte Struktur an den Oberflächen der Lichtaustritte 20, 20' erzielt werden.

Die Sägezahnprofile 32, 32' stellen Reflexionsflächen für das durch die Lichtleiter 19, 19' geführte Licht dar. Durch die Ausgestaltung der Sägezahnprofile 32, 32' kann eine Optimierung der Homogenität der Leuchtdichte an den Lichtaustritten 20, 20' erzielt werden.

### Bezugszeichenliste

- 1: Wasserführendes Wäschebehandlungsgerät
- 2: Gehäuseteil
- 3: Frontfläche
- 4: zurückgesetzte Frontfläche
- 5: Vorderseite
- 6: Schale
- 7: Grundkörper
- 8: Blende
- 9: Vorderseite (Außenseite)
- 10: Kammer
- 11: Steuereinrichtung
- 12: Füllstandsmesseinrichtung
- 15: Leuchtmittel
- 16: Rückseite
- 17, 17': Lichteintritt
- 18, 18': Lichtaustritt
- 19, 19': Lichtleiter
- 20, 20': Lichtaustritt
- 21: erstes Ende
- 22, 22': zweites Ende
- 25: Griffleiste
- 26, 26': Informationszeichen
- 27, 27': Informationszeichen
- 30, 30': längliche Nase
- 31, 31': Halteelement
- 32, 32': Sägezahnprofil
- 35, 35': Lichtleiterstück

## Patentansprüche

1. Wäschebehandlungsgerät (1), mit einem Gehäuseteil (2), einer in das Gehäuseteil (2) einbringbaren Schale (6), die zumindest eine Kammer (10) aufweist, die ausgestaltet ist, Wäschebehandlungsmittel aufzunehmen, und mit zumindest einem an dem Gehäuseteil (2) angeordneten Leuchtmittel (15), wobei die Schale (6) eine Blende (8) aufweist, an der zumindest ein Lichtaustritt (20) vorgesehen ist, wobei an der Schale (6) ein dem Lichtaustritt (20) der Blende (8) zugeordneter Lichteintritt (17) vorgesehen ist und wobei ein Lichtaustritt (18) des Leuchtmittels (15) so an dem Gehäuseteil (2) angeordnet ist, dass der Lichtaustritt (18) des Leuchtmittels (15) dem Lichteintritt (17) der Schale (6) zugeordnet ist, wenn die Schale zumindest im Wesentlichen in das Gehäuseteil (2) eingebracht ist, **dadurch gekennzeichnet, dass** das Wäschebehandlungsgerät (1) ein Dosiersystem für Wäschebehandlungsmittel aufweist, dass die zumindest eine Kammer (10) ausgestaltet ist, Wäschebehandlungsmittel für mehrere Programmdurchläufe aufzunehmen, wobei jeder der zumindest einen Kammer (10) ein Lichtaustritt (20) an einer Vorderseite (9) der Blende (8) zugeordnet ist, dass aus der als Vorratsbehälter dienenden Kammer (10) das Wäschebehandlungsmittel automatisch dosiert wird, wobei eine Steuereinrichtung (11) die jeweils benötigte Menge berechnet und eine Dosiereinrichtung entsprechend ansteuert, und dass die Steuereinrichtung (11) das Leuchtmittel (15) in Abhängigkeit von einem gewählten Betriebsprogramm ansteuert.

2. Wäschebehandlungsgerät (1) nach Anspruch 1, **dadurch gekennzeichnet, dass** der Lichteintritt (17) der Schale (6) ah einer Rückseite (16) der Blende (8) vorgesehen ist.

3. Wäschebehandlungsgerät (1) nach Anspruch 2, **dadurch gekennzeichnet, dass** der Lichtaustritt (18) des Leuchtmittels (15) im Bereich einer Vorderseite (5) des Gehäuseteils (2) angeordnet ist.

4. Wäschebehandlungsgerät (1) nach einem der vorigen Ansprüche, **dadurch gekennzeichnet, dass** ein in die Schale (6) integrierter Lichtleiter (19) vorgesehen ist, dass der Lichteintritt (17) der Schale (6) an einem ersten Ende (21) des Lichtleiters (19) vorgesehen ist und dass der Lichtaustritt (20) an der Blende (8) an einem zweiten Ende (22) des Lichtleiters (19) vorgesehen ist.

5. Wäschebehandlungsgerät (1) nach einem der vorigen Ansprüche, **dadurch gekennzeichnet, dass** ein dem Lichtaustritt (20) der Blende (8) zugeordnetes Informationszeichen (26) vorgesehen ist.

6. Wäschebehandlungsgerät (1) nach Anspruch 5, **dadurch gekennzeichnet, dass** ein dem Lichtaustritt (20) des Leuchtmittels (15) zugeordnetes Informationszeichen (27) vorgesehen ist, das dem Informationszeichen (26) entspricht, das dem Lichtaustritt (20) an der Blende (8) zugeordnet ist.

7. Wäschebehandlungsgerät (1) nach einem der vorigen Ansprüche, **dadurch gekennzeichnet, dass** der Lichtaustritt (20) an der Blende (8) an einer Griffleiste (25) der Blende (8) angeordnet ist.

8. Wäschebehandlungsgerät (1) nach einem der vorigen Ansprüche, **dadurch gekennzeichnet, dass** der Lichtaustritt (20) an der Blende (8) als länglicher Lichtaustritt (20) ausgestaltet ist.

9. Wäschebehandlungsgerät (1) nach Anspruch 8, **dadurch gekennzeichnet, dass** ein von dem Leuchtmittel (15) erzeugtes Licht mittels eines Lichtleiters (19) der Schale (6) gleichmäßig verteilt in den länglichen Lichtaustritt (20) geleitet ist.

10. Wäschebehandlungsgerät (1) nach Anspruch 9, **dadurch gekennzeichnet, dass** der Lichtleiter (19) ein Sägezahnprofil (32) aufweist, dass von dem Leuchtmittel (15) erzeugtes Licht über den Lichtleiter (19) zumindest teilweise auf das Sägezahnprofil (32) geleitet ist und dass das Sägezahnprofil (32) das Licht zumindest im Wesentlichen gleichmäßig auf den länglichen Lichtaustritt (20) verteilt.

11. Wäschebehandlungsgerät (1) nach einem der vorigen Ansprüche, **dadurch gekennzeichnet, dass** die Steuereinrichtung (11) in Abhängigkeit von einem Füllstand der Kammer (10) der Schale (6) das Leuchtmittel (15) ansteuert.

12. Wäschebehandlungsgerät (1) nach Anspruch 11, **dadurch gekennzeichnet, dass** die Steuereinrichtung (11) das Leuchtmittel (15) ansteuert, wenn die Kammer (10) zumindest weitgehend leer ist.

13. Wäschebehandlungsgerät (1) nach einem der vorigen Ansprüche, **dadurch gekennzeichnet, dass** an dem Gehäuseteil (2) zumindest ein weiteres Leuchtmittel vorgesehen ist, dass an der Schale (6) ein weiterer Lichteintritt vorgesehen ist, dem ein weiterer Lichtaustritt (20') an der Blende (8) zugeordnet ist, und dass ein Lichtaustritt (18') des weiteren Leuchtmittels dem weiteren Lichteintritt der Schale (6) zugeordnet ist, wenn die Schale (6) zumindest im Wesentlichen in das Gehäuseteil (2) eingebracht ist.

14. Wäschebehandlungsgerät (1) nach Anspruch 13, **dadurch gekennzeichnet, dass** der Lichteintritt (17) und ein weiterer Lichteintritt (17') an der Schale (6) nicht übereinander angeordnet sind.

15. Wäschebehandlungsgerät (1) nach Anspruch 13 der 14, **dadurch gekennzeichnet, dass** ein vorzugsweise zylinderförmiges, längliches Lichtleiterstück (35) und ein vorzugsweise zylinderförmiges, längliches weiteres Lichtleiterstück (35') vorgesehen sind, dass der Lichtaustritt (18) des Leuchtmittels (15) als kreisförmiger Lichtaustritt (18) ausgestaltet und an dem Lichtleiterstück (35) vorgesehen ist und dass der weitere Lichtaustritt (18') des weiteren Leuchtmittels als kreisförmiger Lichtaustritt (18') ausgestaltet und an dem weiteren Lichtleiterstück (35') vorgesehen ist.

## Claims

1. Laundry treatment appliance (1) comprising a housing section (2), a tray (6) which can be inserted in the housing section (2) and which has at least one compartment (10) designed to accommodate laundry treatment agents, and comprising at least one illumination means (15) disposed on the housing section (2), wherein the tray (6) has a panel (8) on which at least one light exit (20) is provided, wherein a light entry (17) associated with the light exit (20) of the panel (8) is provided on the tray (6) and wherein a light exit (18) of the illumination means (15) is disposed on the housing section (2) such that the light exit (18) of the illumination means (15) is associated with the light entry (17) of the tray (6) when the tray is at least substantially inserted in the housing section (2), **characterised in that** the laundry treatment appliance (1) has a laundry treatment agent dispensing system, the at least one compartment (10) is designed to accommodate laundry treatment agents for a plurality of program runs, a light exit (20) being assigned to each of the one or more compartments (10) on a front side (9) of the panel (8), the laundry treatment agent is automatically dispensed from the compartment (10) used as a storage container, wherein a control device (11) calculates the respective quantity required and activates a dispensing device accordingly, and the control device (11) activates the illumination means (15) as a function of a selected operating program.

2. Laundry treatment appliance (1) according to claim 1, **characterised in that** the light entry (17) of the tray (6) is provided on a rear side (16) of the panel (8).

3. Laundry treatment appliance (1) according to claim 2, **characterised in that** the light exit (18) of the illumination means (15) is disposed in the region of a front side (5) of the housing section (2).

4. Laundry treatment appliance (1) according to one of the preceding claims, **characterised in that** a light guide (19) incorporated in the tray (6) is provided, that the light entry (17) of the tray (6) is provided at a first end (21) of the light guide (19) and that the light exit (20) is provided on the panel (8) at a second end (22) of the light guide (19).

5. Laundry treatment appliance (1) according to one of the preceding claims, **characterised in that** an information symbol (26) associated with the light exit (20) of the panel (8) is provided.

6. Laundry treatment appliance (1) according to claim 5, **characterised in that** an information symbol (27) associated with the light exit (20) of the illumination means (15) is provided, said information symbol (27) corresponding to the information symbol (26) associated with the light exit (20) on the panel (8).

7. Laundry treatment appliance (1) according to one of the preceding claims, **characterised in that** the light exit (20) on the panel (8) is disposed on a handle strip (25) of the panel (8).

8. Laundry treatment appliance (1) according to one of the preceding claims, **characterised in that** the light exit (20) on the panel (8) is implemented as an elongated light exit (20).

9. Laundry treatment appliance (1) according to claim 8, **characterised in that** light produced by the illumination means (15) is guided by means of a light guide (19) of the tray (6) in a uniformly distributed manner into the elongated light exit (20).

10. Laundry treatment appliance (1) according to claim 9, **characterised in that** the light guide (19) has a sawtooth profile (32), that light produced by the illumination means (15) is guided via the light guide (19) at least partly onto the sawtooth profile (32) and that the sawtooth profile (32) distributes the light at least substantially uniformly over the elongated light exit (20).

11. Laundry treatment appliance (1) according to one of the preceding claims, **characterised in that** the control device (11) activates the illumination means (15) as a function of a fill level of the compartment (10) of the tray (6).

12. Laundry treatment appliance (1) according to claim 11, **characterised in that** the control device (11) activates the illumination means (15) if the compartment (10) is at least largely empty.

13. Laundry treatment appliance (1) according to one of the preceding claims, **characterised in that** at least one additional illumination means is provided on the housing section (2), that an additional light entry with which an additional light exit (20') on the panel (8) is associated is provided on the tray (6), and that a light exit (18') of the additional illumination means is associated with the additional light entry of the tray (6) when the tray (6) is at least substantially inserted in the housing section (2).

14. Laundry treatment appliance (1) according to claim 13, **characterised in that** the light entry (17) and an additional light entry (17') on the tray (6) are not disposed one above the other.

15. Laundry treatment appliance (1) according to claim 13 or 14, **characterised in that** a preferably cylindrical, elongated section of light guide (35) and a preferably cylindrical, elongated additional section of light guide (35') are provided, that the light exit (18) of the illumination means (15) is implemented as a circular light exit (18) and provided on the section of light guide (35) and that the additional light exit (18') of the additional illumination means is implemented as a circular light exit (18') and provided on the additional section of light guide (35').

## Revendications

1. Appareil de traitement de linge (1) comprenant une partie de boîtier (2), une coque (6) pouvant être introduite dans la partie de boîtier (2), laquelle coque présente au moins une chambre (10) qui est agencée pour loger des produits de traitement de linge, et comprenant au moins un moyen d'éclairage (15) disposé sur la partie de boîtier (2), la coque (6) présentant un écran (8) sur lequel est ménagée au moins une sortie de lumière (20), une entrée de lumière (17) attribuée à la sortie de lumière (20) de l'écran (8) étant ménagée sur la coque (6) et une sortie de lumière (18) du moyen d'éclairage (15) étant disposée sur la partie de boîtier (2) de manière à ce que la sortie de lumière (18) du moyen d'éclairage (15) soit attribuée à l'entrée de lumière (17) de la coque (6) lorsque la coque est introduite au moins essentiellement dans la partie de boîtier (2), **caractérisé en ce que** l'appareil de traitement de linge (1) présente un système de dosage pour des produits de traitement de linge, **en ce que** l'au moins une chambre (10) est agencée pour loger des produits de traitement de linge pour plusieurs cycles de programme, une sortie de lumière (20) étant attribuée à chacune des au moins une chambre (10) sur un côté avant (9) de l'écran (8), **en ce que** le produit de traitement de linge est dosé automatiquement à partir de la chambre (10) servant de réservoir de stockage, un dispositif de commande (11) calculant la quantité respectivement nécessaire et commandant un dispositif de dosage de manière correspondante, et **en ce que** le dispositif de commande (11) commande le moyen d'éclairage (15) en fonction d'un programme de fonctionnement sélectionné.

2. Appareil de traitement de linge (1) selon la revendication 1, **caractérisé en ce que** l'entrée de lumière (17) de la coque (6) est ménagée sur un côté arrière (16) de l'écran (8).

3. Appareil de traitement de linge (1) selon la revendication 2, **caractérisé en ce que** la sortie de lumière (18) du moyen d'éclairage (15) est disposée dans la zone d'un côté avant (5) de la partie de boîtier (2).

4. Appareil de traitement de linge (1) selon l'une quelconque des revendications précédentes, **caractérisé en ce qu'**une fibre optique (19) intégrée dans la coque (6) est ménagée, **en ce que** l'entrée de lumière (17) de la coque (6) est ménagée sur une première extrémité (21) de la fibre optique (19) et **en ce que** la sortie de lumière (20) sur l'écran (8) est ménagée sur une deuxième extrémité (22) de la fibre optique (19).

5. Appareil de traitement de linge (1) selon l'une quelconque des revendications précédentes, **caractérisé en ce qu'**un signe d'information (26) attribué à la sortie de lumière (20) de l'écran (8) est ménagé.

6. Appareil de traitement de linge (1) selon la revendication 5, **caractérisé en ce qu'**un signe d'information (27) attribué à la sortie de lumière (20) du moyen d'éclairage (15) est ménagé, lequel correspond au signe d'information (26) qui est attribué à la sortie de lumière (20) sur l'écran (8).

7. Appareil de traitement de linge (1) selon l'une quelconque des revendications précédentes, **caractérisé en ce que** la sortie de lumière (20) sur l'écran (8) est disposée sur une baguette de préhension (25) de l'écran (8).

8. Appareil de traitement de linge (1) selon l'une quelconque des revendications précédentes, **caractérisé en ce que** la sortie de lumière (20) sur l'écran (8) est agencée comme sortie de lumière oblongue (20).

9. Appareil de traitement de linge (1) selon la revendication 8, **caractérisé en ce qu'**une lumière générée par le moyen d'éclairage (15) est guidée dans la sortie de lumière oblongue (20) au moyen d'une fibre optique (19) de la coque (6) en étant répartie régulièrement.

10. Appareil de traitement de linge (1) selon la revendication 9, **caractérisé en ce que** la fibre optique (19) présente un profil en dents de scie (32), **en ce que** la lumière générée par le moyen d'éclairage (15) est guidée au moins en partie sur le profil en dents de scie (32) par l'intermédiaire de la fibre optique (19) et **en ce que** le profil en dents de scie (32) répartit la lumière au moins essentiellement de manière régulière sur la sortie de lumière oblongue (20).

11. Appareil de traitement de linge (1) selon l'une quelconque des revendications précédentes, **caractérisé en ce que** le dispositif de commande (11) commande le moyen d'éclairage (15) en fonction d'un niveau de remplissage de la chambre (10) de la coque (6).

12. Appareil de traitement de linge (1) selon la revendication 11, **caractérisé en ce que** le dispositif de commande (11) commande le moyen d'éclairage (15) lorsque la chambre (10) est au moins largement vide.

13. Appareil de traitement de linge (1) selon l'une quelconque des revendications précédentes, **caractérisé en ce qu'**au moins un moyen d'éclairage supplémentaire est ménagé sur la partie de boîtier (2), **en ce qu'**une entrée de lumière supplémentaire est ménagée sur la coque (6), à laquelle entrée de lumière est attribuée une sortie de lumière supplémentaire (20') sur l'écran (8), et **en ce qu'**une sortie de lumière (18') du moyen d'éclairage supplémentaire est attribuée à l'entrée de lumière supplémentaire de la coque (6) lorsque la coque (6) est introduite au moins essentiellement dans la partie de boîtier (2).

14. Appareil de traitement de linge (1) selon la revendication 13, **caractérisé en ce que** l'entrée de lumière (17) et une entrée de lumière supplémentaire (17') sur la coque (6) sont disposées en n'étant pas superposées.

15. Appareil de traitement de linge (1) selon la revendication 13 ou 14, **caractérisé en ce qu'**un morceau de fibre optique oblong (35), de préférence de forme cylindrique, et **en ce qu'**un morceau de fibre optique oblong supplémentaire (35'), de préférence de forme cylindrique, sont ménagés, **en ce que** la sortie de lumière (18) du moyen d'éclairage (15) est réalisée comme sortie de lumière circulaire (18) et est ménagée sur le morceau de fibre optique (35) et **en ce que** la sortie de lumière supplémentaire (18') du moyen d'éclairage supplémentaire est réalisée comme sortie de lumière circulaire (18') et est ménagée sur le morceau de fibre optique supplémentaire (35').
